# FASCICULE DE BREVET EUROPEEN

(11) **EP 0 088 768 B1**
(45) Date de publication et mention de la délivrance du brevet: **30.07.1986**
(21) Numéro de dépôt: 82902526.1
(22) Date de dépôt: 01.09.1982
(51) Int. Cl.: E05B 37/08

(54) **SERRURE A COMBINAISON, NOTAMMENT POUR COFFRE-FORT**
KOMBINATIONSSCHLOSS, INSBESONDERE FÜR WERTBEHÄLTER
COMBINATION LOCK, PARTICULARLY FOR A SAFE

(30) Priorité: 11.09.1981 CH 5890/81; 16.04.1982 CH 2321/82
(43) Date de publication de la demande: 21.09.1983
(73) Titulaire: Parlier, Roger, CH-1166 Perroy (CH)
(72) Inventeur: Parlier, Roger, CH-1166 Perroy (CH)
(74) Mandataire: Nithardt, Roland
(86) Numéro de dépôt international: CH8200104
(87) Numéro de publication internationale: WO8300897

## Description

La présente invention concerne une serrure à combinaison, notamment pour coffre-fort.

On connaît déjà des serrures de ce type, utilisées par exemple sur les coffres individuels des banques destinés aux clients.

Le brevet britannique N° GB-A-17402 décrit une serrure à combinaison comportant un bouton sélecteur de commande de l'ouverture ou de la fermeture de la serrure. Cette serrure présente l'inconvénient commun à la plupart des serrures à combinaison, à savoir que la combinaison peut être détectée par écoute, par exemple au moyen d'un stéthoscope.

Le but de la présente invention est de réaliser une serrure de ce type, mais présentant une sécurité accrue et conçue pour permettre une fabrication simplifiée. La sécurité accrue est obtenue grâce au fait que la combinaison ne peut pas être détectée au stéthoscope. La conception simplifiée et rationnelle permet de diminuer les coûts de fabrication des pièces et du montage.

Dans ce but, la serrure selon l'invention est caractérisée en ce qu'elle comprend un bâti se fixant dans un vantail, un organe rotatif actionnant au moins un pêne de fermeture dudit vantail, un dispositif d'arrêt, mobile radialement par rapport audit organe rotatif d'actionnement du pêne et qui est susceptible d'occuper deux positions, l'une éclipsée dans laquelle l'organe rotatif d'actionnement est libre en rotation, et l'autre de travail dans laquelle il coopère avec l'organe rotatif d'actionnement pour le bloquer, et des organes de verrouillage du dispositif d'arrêt le maintenant dans sa position de travail, ces organes de verrouillage étant constitués par des bagues rotatives coaxiales présentant, sur leur tranche, une encoche devant se trouver en regard dudit dispositif d'arrêt pour que celui-ci puisse passer librement de sa position éclipsée à sa position de travail et inversement ; ces bagues étant en outre munies de dégagements livrant passage à au moins un ergot de commande pouvant être actionné manuellement, qui permet de les amener dans leur position de libération de la pièce d'arrêt, lesdits dégagements étant de dimensions différentes de manière que, selon l'amplitude du mouvement donné à l'ergot de commande, un nombre différent desdites bagues soit alors actionné.

Le principe de l'invention consiste à bloquer et débloquer l'axe d'actionnement des pièces de fermeture au moyen du mécanisme à combinaison. En particulier, lorsque la serrure comporte une clé, la sécurité est multipliée par un facteur très important. En effet, même si la bonne clé peut être introduite dans la serrure, l'axe d'actionnement des pênes de verrouillage ne peut être tourné que si le mécanisme à combinaison le permet.

La présente invention sera mieux comprise en référence à la description d'exemples de réalisations et au dessin annexé, dans lequel :
La figure 1 est une vue en coupe transversale de la serrure selon l'invention suivant la ligne I-I de la fig. 2, certaines parties étant partiellement démontées,
La figure 2 est une vue en coupe axiale de la serrure suivant la ligne II-II de la fig. 1,
La figure 3 est une vue en coupe partielle suivant la ligne III-III de la fig. 1,
La figure 4 est une vue en coupe partielle suivant la ligne IV-IV de la fig. 2,
La figure 5 est une vue en coupe partielle suivant la ligne V-V de la fig. 2,
La figure 6 est une vue en coupe axiale d'une autre forme de réalisation de la serrure à combinaison selon l'invention, certains organes de cette serrure, situés dans des plans autres que ceux de la coupe, ayant été amenés dans celui-ci pour la clarté du dessin,
La figure 7 est une vue en coupe perpendiculaire à son axe, passant par plusieurs plans différents,
La figure 8 est une coupe axiale d'un détail de la serrure, dans une autre position de travail que celle des fig. 6 et 7, et
Les figures 9 et 10 sont des vues en perspective de deux détails de la serrure selon les fig. 6 à 8.

La serrure illustrée par les fig. 1 à 5 est destinée à la fermeture d'un petit coffre-fort mural et est logée dans la porte ou obturateur amovible de ce coffre-fort. Cette serrure comprend une paroi frontale 1 munie d'un perçage central, et un corps 2 fixé sur cette paroi frontale 1 à l'aide de vis 3 (côté droit de la fig. 2) ou d'une fermeture à baïonnette (côté gauche de la fig. 2).

Le corps 2 présente un évidement central dans lequel sont logés les éléments de deux dispositifs d'ouverture, l'un externe et l'autre interne.

Le dispositif d'ouverture externe comporte un bouton de manoeuvre 4 évidé, émergeant sur la face frontale de la paroi 1 à travers son perçage central. Ce bouton de manoeuvre 4 est solidaire d'une pièce de fabrication pourvue d'une jupe 5 cylindrique, dont la tranche supérieure est munie d'une entaille 6 dont les flancs 7 sont inclinés et constituent des cames coopérant, comme on le verra plus loin, avec un verrou 8 constitué par une barrette rectangulaire soumise à l'action d'un ressort 9, tendant à l'appliquer contre la tranche supérieure de la jupe 5, prenant appui sur une plaque de fermeture 10 vissée dans le corps 2 à l'aide de vis 11.

La base de la jupe 5 est munie d'une denture 12 sur une partie au moins de sa périphérie, coopérant avec un doigt 13 soumis à l'action d'un ressort 14. Ce doigt 13 et cette denture 12 constituent un dispositif d'encliquetage permettant de définir les différentes positions angulaires que peut prendre le bouton 4.

Ce mécanisme d'ouverture extérieur comporte encore trois bagues de verrouillage cylindriques rotatives 15, 16, 17, disposées concentriquement et logées entre la jupe 5 et le corps 2. Chacune de ces bagues 15, 16, 17 est appliquée contre la face supérieure de l'évidement du corps 2 par un frein constitué par une pièce tubulaire 18, 19, respectivement 20, soumise chacune à l'action d'un ressort. La surface de contact entre chaque bague et la pièce tubulaire correspondante est conique, de telle sorte qu'on obtient simultanément un autocentrage des bagues. La tranche inférieure des pièces tubulaires 18, 19, 20 repose sur une rondelle 21, et est angulairement solidaire de celle-ci par un doigt 22 pénétrant dans une entaille. Ainsi, les pièces tubulaires sont maintenues dans une position angulaire déterminée par rapport au corps 2. L'épaisseur des pièces tubulaires 18, 19, 20 est légèrement supérieure à celle des bagues de verrouillage 15, 16, 17, de sorte que ces dernières puissent se centrer correctement et que les faces de frottement entre les bagues de verrouillage soient supprimées.

Chaque bague de verrouillage 15, 16, 17 comporte une entaille périphérique 23, 24, 25. L'étendue angulaire de ces entailles est différente, la plus courte étant, dans l'exemple représenté, pratiquée dans la bague 15 et la plus longue dans la douille 17.

Chacune des bagues 15, 16, 17 comporte, sur sa tranche supérieure, une encoche dont la largeur correspond à l'épaisseur du verrou 8. L'entraînement en rotation des bagues de verrouillage 15, 16, 17 s'effectue à l'aide d'une goupille 26 solidaire de la jupe 5 et s'étendant au travers des trois entailles 23, 24, 25.

La position des encoches sur la tranche libre des bagues 15, 16, 17 et la longueur des entailles 23, 24, 25 définissent la combinaison du dispositif d'ouverture extérieur de la serrure.

Pour déverrouiller le dispositif d'ouverture extérieur décrit, l'usager tourne le bouton 4 d'un tour dans un sens déterminé, ce qui a pour but de placer la goupille 26 contre l'une des extrémités de chaque entaille 23, 24, 25, ce qui assure un entraînement des bagues. L'usager continue à tourner dans le même sens le bouton 4, jusqu'au moment où il perçoit le premier encliquetage du doigt 13 dans la denture 12 après la partie non dentée du bas de la jupe 5. Il tourne ensuite le bouton d'un nombre de crans correspondant au premier chiffre de la combinaison, amenant ainsi la bague 17 dans sa position d'ouverture pour laquelle son encoche est située en face du verrou 8.

L'usager tourne alors le bouton 4 dans le sens inverse en comptant un nombre de crans correspondant au second chiffre de la combinaison. Ce faisant, la goupille parcourt les entailles 23, 24 et entre en contact avec les autres extrémités pour entraîner les bagues 15, 16 en rotation dans le sens inverse, ce qui place la bague de verrouillage 16 dans sa position d'ouverture pour laquelle son encoche est en regard du verrou 8. Il faut noter que la hauteur des bagues 16, 17 est légèrement inférieure à celle de la bague 15 et de la jupe 5 ; ainsi, lors de leur rotation, elles ne sont pas en contact avec le verrou 8, de sorte que leur position d'ouverture ne peut pas être décelée au toucher ou à l'aide d'un stéthoscope.

L'usager tourne alors le bouton 4 dans le sens direct (comme pour le premier mouvement) d'un nombre de crans correspondant au troisième chiffre de la combinaison et place ainsi, en entraînant la bague 15 par la goupille 26, la troisième bague 15 dans sa position d'ouverture pour laquelle son encoche est en regard du verrou 8. Enfin, l'usager tourne le bouton 4 dans le sens inverse sur un nombre de crans correspondant au quatrième chiffre de la combinaison et place l'entaille 6, 7 de la jupe 5 au droit du verrou 8. Ainsi, les encoches des bagues 15, 16, 17 et l'entaille 6, 7 de la jupe 5 sont alignées et situées en face du verrou 8.

Il faut noter que lorsqu'une bague est mise dans la position angulaire désirée, elle est maintenue dans cette position à l'aide de son frein, l'appliquant contre le corps 2 pendant la rotation des autres bagues.

Le dispositif d'ouverture intérieur de la serrure est sensiblement pareil au dispositif d'ouverture extérieur qui vient d'être décrit. Il comporte un second bouton de manoeuvre 27 concentrique au bouton 4 relié à une jupe 28 par deux goupilles 29. La tranche supérieure de cette jupe 28 comporte une encoche rectangulaire 30 d'une largeur égale à l'épaisseur du verrou 8 et identique aux encoches des bagues 15, 16 et 17. Ce deuxième dispositif d'ouverture comporte également trois bagues de verrouillage concentriques présentant des entailles périphériques et soumises à l'action de freins individuels identiques à ceux du premier dispositif d'ouverture. Les deux bagues de plus faible diamètre, celles qui sont placées en premier en position d'ouverture, sont moins hautes que la jupe et la deuxième bague, de sorte que leur tranche supérieure n'est pas en contact avec la surface inférieure du verrou, ce qui interdit à nouveau toute détection de la combinaison à l'aide d'un stéthoscope. Une goupille 31, solidaire de la jupe 28, s'étend au travers des entailles des trois bagues concentriques, et permet leur mise en position d'ouverture à l'aide du bouton 27 de la même façon que la mise en position d'ouverture des bagues 15, 16, 17 à l'aide du bouton 4.

Le bas de la jupe 28 comporte une denture coopérant avec un doigt 32 soumis à l'action d'un ressort, permettant ainsi de définir les différentes positions angulaires de la jupe 28.

Lorsque les six bagues et les deux jupes de deux dispositifs d'ouverture sont en position d'ouverture, le verrou 8 entre dans les encoches et libère une plaque 33 qui présente une entaille 34 coopérant avec le verrou 8 lorsque celui-ci est en position rétractée, non engagée dans les encoches des bagues de verrouillage.

Cette plaque 33 est solidaire en rotation d'un dispositif d'actionnement de pênes 35, 36, comportant ici des tétons 37, 38 solidaires d'un cylindre d'une serrure à cylindre 39 solidaire du corps 2, par exemple vissé sur celui-ci à l'aide de vis, et dont l'ouverture de clé est accessible à travers le bouton 27. L'usager peut alors, en introduisant la clé 40 dans cette serrure à cylindre, faire pivoter les tétons 37, 38 et entraîner les pênes 35, 36 par des fentes 41, 42, puis 43, 44 que présentent les pênes. Ces pênes sont ainsi rapprochés l'un de l'autre et libèrent l'obturateur qui peut être retiré de la face frontale du coffre.

Il faut noter que dans la forme d'exécution illustrée, le doigt 32 est solidaire d'un étrier dont les branches sont engagées dans des perçages pratiqués dans la serrure à cylindre 39.

Dans la forme d'exécution illustrée, la serrure comporte donc deux dispositifs d'ouverture indépendants, comportant chacun quatre bagues de verrouillage. Une telle serrure comporte donc une combinaison à huit chiffres. De plus, cette serrure comprend encore un cylindre qui peut également comporter quatre à huit organes de verrouillage. Ainsi, le nombre de combinaisons possibles avec une telle serrure est de l'ordre de plusieurs billions.

Dans une variante simplifiée de la serrure, celle-ci pourrait comporter, à la place du cylindre 39, un bouton solidaire de la plaque 33, son verrouillage serait alors assuré uniquement par les deux dispositifs d'ouverture actionnés par les boutons 4 et 27.

Pour fermer la serrure, l'obturateur est mis en place, puis les pênes 35, 36 sont écartés à l'aide de la clé du cylindre 39 ou d'un bouton. Puis, l'usager tourne le bouton 4, ce qui entraîne la jupe 5 en rotation, et par les cames 7 de l'entaille 6, provoque le déplacement du verrou 8 contre son ressort 9. Ce verrou 8 entre dans l'entaille 34 de la plaque 33 et verrouille celle-ci angulairement. L'usager tourne alors le bouton 4 d'un tour, puis le bouton 27 également d'un tour, ce qui déplace angulairement, de façon différente, la jupe 28 et les six bagues de verrouillage, brouil- lant ainsi la combinaison.

Dans une autre variante simplifiée, la serrure peut comporter une serrure à cylindre et un seul dispositif d'ouverture ayant un nombre de bagues de verrouillage concentriques.

Les fig. 6 à 10 illustrent une autre forme de réalisation de la serrure à combinaison selon l'invention. Dans cette version, différents organes de verrouillage sont actionnés à l'aide d'un même bouton de manipulation ou bouton sélecteur des chiffres de la combinaison. Cette réalisation permet de réduire l'encombrement latéral de la serrure tout en présentant les mêmes garanties de sécurité et de simplicité.

La serrure représentée comprend un bâti fixe , constitué par un corps cylindrique 101, sur lequel est engagée une pièce 102 en forme de virole, en appui sur une bride extérieure 101 a du corps 101. La virole 102 est fixée à la bride 101a a par des vis 103 et est engagée dans un vantail 104, par exemple la porte d'un coffre-fort. Le bâti de la serrure comprend en outre une bague 105 présentant une saillie annulaire 105a dont les deux faces axiales, désignées par 106 et 107, sont tronconiques, et qui présente, sur sa tranche, une encoche 108 dans laquelle est engagé un doigt radial 109 (fig. 6) chassé dans le corps 101, qui rend ainsi la bague 105 solidaire angulairement de ce dernier. Une virole 110, maintenue sur le corps 101 par un doigt coulissant 111 rappelé par un ressort 112, maintient en place la bague 105 sur le corps 101.

Le corps 101 est percé d'un trou central 113 traversé par un cylindre 114 servant à l'actionnement, à l'aide d'une barrette 115, du pêne d'un mécanisme de verrou non représenté, fixé sur la face interne désignée par 116 du vantail 104. Ce cylindre 114 est destiné à être commandé par une clé 117 s'engageant dans un manchon 118 monté sur l'extrémité externe du cylindre 114, dont elle est rendue solidaire par un doigt radial 119. Une bille 120 s'engage, lorsque la clé 117 est tournée, dans une cavité 121 de celle-ci, pour empêcher que la clé soit retirée lorsque l'arbre 114 occupe une position angulaire différente de celle représentée par la fig. 6, dans laquelle la bille 120 est située en regard d'une cavité 122 ménagée dans le corps 101. Une virole 123, vissée sur l'extrémité interne de l'arbre 114, empêche ce dernier de quitter le corps 101.

Le corps 101 porte un doigt radial 124 soumis à l'action d'un ressort de rappel 125, qui tend à le pousser vers l'extérieur et qui, lorsqu'il est déplacé vers l'intérieur à l'encontre de l'action du ressort 125, s'engage dans un trou borgne 126 ménagé dans l'arbre 114 pour bloquer ce dernier angulairement. Le doigt 124 constitue ainsi un élément d'un dispositif d'arrêt, dont l'autre élément est constitué par une plaquette 127 représentée en détail par la fig. 9, qui a la forme générale d'un triangle et qui est logée dans un dégagement radial ménagé dans la bague 105 au droit de l'épaulement 105a de celle-ci. Cette plaquette 127 présente deux nervures 127a en forme de manteau de cylindre, coulissant radialement dans la bague 105. Elle agit, par sa base, sur le doigt de blocage 124 du cylindre 114.

Le mécanisme de la serrure décrite et représentée comprend deux jeux de bagues de verrouillage en forme de manchons, situés dans le prolongement l'un de l'autre. Le premier jeu comprend deux bagues 128 et 129, et le second deux bagues 130 et 131, toutes ces bagues étant coaxiales à l'axe de la serrure et les deux bagues d'un même jeu étant engagées l'une sur l'autre. La bague 130 est représentée en détail par la fig. 10. La tranche de chaque bague tournée vers les bagues de l'autre jeu, indiquée en 132 par la fig. 6, est tronconique, les tranches 132 des bagues d'un même jeu étant situées sensiblement sur un même manteau de cône et étant en appui, pour ce qui est des bagues 128 et 129 du premier jeu, sur la face latérale tronconique 106 de l'épaulement 105a de la bague 105 et, pour ce qui est des bagues 130 et 131 du deuxième jeu, sur la face tronconique 107 de cet épaulement 105a. Les faces inclinées de la plaquette d'arrêt 127, désignées par 133, sont parallèles aux génératrices des tranches tronconiques 132 des bagues de verrouillage.

Afin d'éviter que les bagues 128 à 131 ne tournent intempestivement, une légère friction est produite sur elles par des ressorts axiaux 134, dont seuls ceux des bagues 130 et 131 sont visibles sur le dessin (fig. 6), agissant sur les bagues par l'intermédiaire d'anneaux de freinage 135. Des doigts 136 empêchent les anneaux de freinage de tourner sur eux-mêmes. La tranche tronconique 132 de chaque bague 128 à 131 présente une encoche 137 qu'il s'agit d'amener en regard de la pièce d'arrêt 127 pour que celle-ci puisse occuper la position représentée par les fig. 6 et 7, dans laquelle le cylindre 114 est libéré alors que, lorsque l'une quelconque des bagues 128 à 131 occupe une position angulaire différente, la pièce d'arrêt 127 est maintenue en position de verrouillage représentée par la fig. 8, dans laquelle le cylindre 114 est bloqué par le doigt 124.

Afin de permettre de déplacer angulairement les bagues 128 à 131, la serrure comprend un bouton rotatif de commande 138 interposé entre les viroles 102 et 110, et avec lequel coopère une bille 139 soumise à l'action d'un ressort de rappel 140, s'engageant dans des encoches 141 (fig. 7) du bouton de commande, ce qui constitue un sautoir destiné à assurer la stabilité des différentes positions angulaires dudit bouton. Un secteur du bouton de commande sera toutefois dépourvu d'encoches pour permettre à l'utilisateur de la serrure de connaître le point zéro par le son et le sens tactile, et de manoeuvrer la serrure même de nuit. La face interne du bouton présente en outre un dégagement 142 visible notamment sur la fig. 7, qui livre passage à la pièce d'arrêt 127 de façon que celle-ci ne puisse occuper sa position de libération du cylindre 114 que pour une seule position angulaire du bouton 138. Ce dernier porte un taquet intérieur 143 engagé dans des encoches 144 ménagées dans les bagues 128 et 129, ces encoches 144 s'étendant sur des valeurs angulaires différentes pour chacune desdites bagues. Une entrée 144a, ménagée dans les bagues 128 et 129, permet l'engagement du taquet 143 dans les encoches 144. Le bouton 138 porte, à son extrémité antérieure, une bague 145 fixée par des vis axiales 146, qui porte elle-même un taquet 147 engagé, par des entrées 144a, dans les encoches 144 des bagues 130 et 131, ces encoches étant de valeurs angulaires différentes pour ces deux bagues et différentes de celles des encoches des deux autres bagues.

Une surface tronconique 148 que présente le bouton 138 est munie de signes de repérage, par exemple des chiffres, alors qu'une surface tronconique 149 de la virole 102 présente un index coopérant avec les moyens de repérage du bouton, ce qui permet à l'utilisateur de la serrure de contrôler la position angulaire du bouton:

Lorsque la serrure est fermée, le dispositif de blocage 124-127 du cylindre 114 est en position de travail représentée par la fig. 8, dans laquelle il est maintenu par les bagues de verrouillage 128 à 131 d'une part, et par la came que constitue la face interne du bouton 138 d'autre part. Il est à remarquer que le bouton 138 maintient la pièce 127 à une très légère distance de la tranche tronconique 132 des bagues de verrouillage, de sorte qu'il n'est pas possible à l'utilisateur, lorsqu'il fait tourner les bagues de verrouillage à l'aide du bouton 138, de « sentir la position d'ouverture des bagues, ces dernières n'étant pas en contact avec la pièce d'arrêt 127.

Par des rotations successives dans un sens ou dans l'autre du bouton 138, l'utilisateur amène successivement les bagues 128 à 131, commandées par les taquets 143 et 147, dans la position angulaire dans laquelle leur encoche 137 est située en regard de la pièce d'arrêt 127. Il lui suffit ensuite d'amener le bouton 138 dans la position dans laquelle la cavité 142 de ce dernier est située en regard de la pièce d'arrêt 127, pour que cette dernière et le doigt d'arrêt 124, sous l'action du ressort de rappel 125, se déplacent radialement vers l'extérieur et viennent dans la position représentée par les fig. 6 et 7, dans laquelle le cylindre 114 est libéré.

En variante, la tranche des bagues de verrouillage, faisant face aux bagues du jeu opposé, pourra ne pas être tronconique comme dans l'exemple décrit et représenté, mais plane. Dans ce cas, la pièce d'arrêt 127 n'aura pas une forme générale triangulaire, mais rectangulaire.

En variant également, on pourra prévoir le cas où la serrure comprendra plus de deux jeux de bagues de verrouillage situés dans le prolongement les uns des autres, et plus d'un dispositif d'arrêt coopérant avec l'arbre de commande, chaque dispositif d'arrêt étant interposé entre deux jeux de bagues de verrouillage.

Toujours en variante, la clé de commande actionnant le cylindre 114 pourra être remplacée par un bouton porté par ce dernier.

En variante également, la pièce d'arrêt 127, au lieu de se déplacer radialement vers le centre pour occuper sa position de travail, pourra se déplacer radialement vers l'extérieur, auquel cas le cylindre 114 sera remplacé par une pièce annulaire située à l'extérieur de la pièce d'arrêt. De même, le cylindre de commande 114 pourrait être remplacé par un axe qui, au lieu d'être coaxial à la serrure, serait disposé latéralement par rapport à celle-ci. Dans ce cas, la pièce d'arrêt 127 agirait également radialement vers l'extérieur pour verrouiller le cylindre de commande.

## Revendications

1. Serrure à combinaison notamment pour coffre fort, comprenant un corps (2) se fixant dans un vantail, un organe rotatif (33) actionnant au moins un pêne de fermeture (35, 36) dudit vantail, caractérisée en ce qu'elle comporte un dispositif d'arrêt (8), mobile radialement par rapport audit organe rotatif (33) d'actionnement du pêne (35, 36) et qui est susceptible d'occuper deux positions, l'une éclipsée dans laquelle l'organe rotatif d'actionnement est libre en rotation, et l'autre de travail dans laquelle il coopère avec l'organe rotatif d'actionnement pour le bloquer, et des organes de verrouillage du dispositif d'arrêt le maintenant dans sa position de travail, ces organes de verrouillage étant constitués par des bagues rotatives coaxiales (15, 16, 17) présentant, sur leur tranche, une encoche devant se trouver en regard dudit dispositif d'arrêt pour que celui-ci puisse passer librement de sa position éclipsée à sa position de travail et inversement ; ces bagues étant en outre munies de dégagements livrant passage à au moins un ergot de commande (26, 31) pouvant être actionné manuellement, qui permet de les amener dans leur position de libération du dispositif d'arrêt, lesdits dégagements étant de dimensions différentes de manière que, selon l'amplitude du mouvement donné à l'ergot de commande, un nombre différent desdites bagues soit alors actionné.

2. Serrure selon la revendication 1, caractérisée en ce que l'organe rotatif (33) d'actionnement du pêne (35, 36) est actionné par la clé d'un cylindre de serrure.

3. Serrure selon la revendication 1, caractérisé en ce que l'organe rotatif (33) du pêne (35, 36) est actionné par un bouton.

4. Serrure selon la revendication 1, caractérisé en ce que chaque bague de verrouillage (15, 16, 17) est soumise à l'action d'un frein constitué par une pièce tubulaire (18, 19, 20) soumise à l'action d'un ressort tendant à appliquer ladite bague de verrouillage contre une face d'appui.

5. Serrure selon la revendication 4, caractérisé en ce que la surface de contact entre une bague de verrouillage rotative (15, 16, 17) et son frein (18, 19, 20) est conique, assurant un autocentrage des bagues de verrouillage (15, 16, 17).

6. Serrure selon la revendication 5, caractérisé en ce que la bague de verrouillage intérieure (15) est solidaire d'un bouton sélecteur (4) et comporte de part et d'autre de son encoche des rampes formant une came.

7. Serrure selon la revendication 6, caractérisée en ce que les encoches des bagues de verrouillage (15, 16, 17) communiquent avec des entailles (23, 24, 25) ayant une ouverture angulaire variable, la bague ayant l'entaille la plus grande étant disposée de telle manière que la tranche frontale correspondante pourvue de l'encoche est en retrait par rapport à un plan passant par les tranches frontales des autres bagues de verrouillage.

8. Serrure selon la revendication 2 ou 3, caractérisée en ce qu'elle comporte au moins deux jeux de bagues de verrouillage, chaque jeu pouvant respectivement être couplé directement et/ou par l'intermédiaire d'au moins un ergot de commande avec un bouton sélecteur (4, 27) coaxial au cylindre (39) de la serrure.

9. Serrure selon la revendication 1, caractérisée en ce qu'elle comporte deux pênes (35, 36) coulissant l'un par rapport à l'autre et coopérant avec des tétons solidaires du cylindre par l'intermédiaire de fentes (41, 42, 43, 44).

10. Serrure selon la revendication 8, caractérisée en ce qu'elle comporte au moins un dispositif d'encliquetage (32, 14) solidaire d'un bouton sélecteur (27, 4) et coopérant avec une denture (1'2) ménagée sur une surface cylindrique du cylindre de la serrure et/ou du bouton intérieur (27), ce dispositif étant agencé pour assurer la stabilité des positions angulaires dudit bouton.

11. Serrure selon la revendication 1, caractérisée en ce que lesdites bagues sont réparties en au moins deux jeux d'au moins deux bagues (128, 129 ; 130, 131) chacun, les bagues d'un jeu étant engagées l'une sur l'autre et les deux jeux étant situés dans le prolongement l'un de l'autre, de part et d'autre du dispositif d'arrêt (124, 127), l'encoche de chaque bague étant ménagée dans sa tranche faisant face aux bagues de l'autre jeu.

12. Serrure selon la revendication 11, caractérisée en ce que l'ergot de commande (143, 147) des bagues de verrouillage (128, 129 ; 130, 131) est solidaire d'un bouton de commande annulaire (138), coaxial à l'organe rotatif d'actionnement (114).

13. Serrure selon la revendication 12, caractérisée en ce que le bouton de commande (138) des bagues de verrouillage a sa face intérieure conformée de façon à constituer une came (142) agissant sur le dispositif d'arrêt de l'organe d'actionnement, de manière à maintenir ce dispositif en position de travail ou à le libérer pour lui permettre d'occuper sa position éclipsée, l'agencement étant tel que ledit dispositif d'arrêt ne soit libéré que pour une succession prédéterminée de positions angulaires du bouton de commande.

14. Serrure selon la revendication 11, caractérisée en ce que la tranche des bagues de verrouillage d'un jeu faisant face aux bagues de l'autre jeu est tronconique, les faces tronconiques des bagues d'un même jeu étant situées sensiblement sur un même manteau de cône, la pièce d'arrêt ayant la forme d'une plaquette présentant deux bords convergents (133) dont l'inclinaison est telle qu'ils soient parallèles à une génératrice des manteaux de cônes des deux jeux de bagues.

15. Serrure selon la revendication 11, caractérisée en ce qu'elle comprend plus de deux jeux de bagues de verrouillage et plus d'un dispositif d'arrêt, chaque dispositif d'arrêt étant disposé entre deux jeux d'organes de verrouillage.

16. Serrure selon les revendications 12 et 15, caractérisée en ce qu'elle comprend autant d'ergots de commande qu'il y a de jeux de bagues, ces ergots de commande étant portés par un seul bouton de commande.

## Claims

1. Combination lock, especially for safes, comprising a body (2) fixed in a shutter-like door, a rotating element (33) activating at least one locking bolt (35, 36) of the said shutter-like door, characterized in that it comprises a locking means (8), radially movable with respect to the said rotating means (33) for activating the bolt (35, 36) and which is capable of occupying two positions, one retracted in which the activating rotating means is free to rotate, and the other a working position in which it cooperates with the activating rotating means to lock it, and locking means for the locking device maintaining it in its working position, said locking means comprising coaxial rotating rings (15, 16, 17) having on their surface a groove which must be aligned with said locking means in order that the latter can freely pass from its retracted position to its working position and conversely, said rings being in addition provided with releases allowing passage for at least one control spur (26, 31) capable of being 'manually activated, thereby allowing them to be placed in a position of being freed from said locking means, said releases having different dimensions so that, according to the breadth of movement given the control lug, a different number of the said rings will therefore be activated.

2. Lock according to claim 1, characterized in that the rotating means (33) for activating the bolt (35, 36) is activated by the key of a lock cylinder.

3. Lock according to claim 1, characterized in that the rotating means (33) for the bolt (35, 36) is activated by a knob.

4. Lock according to claim 1, characterized in that each locking ring (15, 16, 17) is subject to the action of a locking means comprised of a tubular piece (18, 19, 20) under the urging of a spring tending to force the locking ring in a resting position.

5. Lock according to claim 4, characterized in that the contact surface between a locking ring (15, 16, 17) and its lock (18, 19, 20) is conical, ensuring the self-adjustment of the locking rings (15, 16, 17).

6. Lock according to claim 5, characterized in that the interior locking ring (15) is connected to a control knob (4) and comprises, on both sides of its notch, inclined planes forming a cam.

7. Lock according to claim 6, characterized in that the notches on the locking rings (15, 16, 17) communicate with grooves (23, 24, 25) having a variable angular lenght, the ring with the largest groove being disposed in such a manner that the corresponding front surface of the notch is retracted in relation to a plane passing through the frontal surfaces of the other locking rings.

8. Lock according to claim 2 or 3, characterized in that it comprises at least two sets of locking rings, each set, respectively, being capable of being coupled directly and/or by means of a control spur to a control knob (4, 27) coaxial to the lock's cylinder (39).

9. Lock according to claim 1, characterized in that it comprises two bolts (35, 36) slidable in relation to one another and cooperating with projections connected to the cylinder by means of openings (41, 42, 43, 44).

10. Lock according to claim 8, characterized in that it comprises at least one ratchet mechanism device (32. 14) connected to a control knob (27, 4) and cooperating with a toothed surface (12) disposed on one cylindrical surface of the cylinder lock and/or of the interior knob (27), said device being disposed to maintain the rotation positions of the said knob.

11. Lock according to claim 1, characterized in that the said rings are divided into at least two sets of at least two rings (128, 129 ; 130, 131) each, the rings of one set being situated one inside the other and the two sets each being situated within the extension of the other, on both sides of the locking means (124, 127), the notch of each ring being disposed in the surface facing the rings of the other set.

12. Lock according to claim 11, characterized in that the control spur (143, 147) of the locking rings (128, 129 ; 130, 131) is connected to an annular control knob (138), coaxial to the rotating activating means (114).

13. Lock according to claim 12, characterized in that the control knob (138) of the locking rings has its inside surface so designed as to comprise a cam (142) acting on the locking means for the activating means, thereby maintaining said locking means in working position or freeing it to allow it to assume its retracted position, its disposition being such that the said locking means may be freed only by a pretermined succession of rotational positions of the control knob.

14. Lock according to claim 11, characterized in that the surface of the locking rings of one set opposite the rings of the other set is truncated, the truncated surfaces of the rings of the same set being located essentially on the same conical surface, the locking means having the shape of a plate with two converging sides (133) whose slope is such that they are parallel to one outline of the conical surface of the two sets of rings.

15. Lock according to claim 11, characterized in that it comprises more than two sets of locking rings and more than one locking means, each locking means being disposed between two sets of locking rings.

16. Lock according to claims 12 and 15, characterized in that it comprises as many control spurs as there are sets of rings, said control spurs being part of by a single control knob.

## Patentansprüche

1. Zahlenschloß, insbesondere für Geldschrank, bestehend aus einem Gehäuse (2), das in einem Drehtor befestigt wird, einem Drehteil (33), der mindestens einen Riegel (35, 36) von dem Drehtor betätigt, dadurch gekennzeichnet, daß es eine Haltevorrichtung (8) enthält, die gegenüber dem Drehteil (35, 36) radial beweglich ist und zwei Lagen einnehmen kann, einerseits versenkt, wobei der Drehteil zur Betätigung sich frei drehen kann und andererseits als Arbeitslage, wobei die Haltevorrichtung mit dem Drehteil zur Betätigung zusammenwirkt, um den Drehteil festzuhalten, und aus Verriegelungen, die die Haltevorrichtung in ihrer Arbeitslage festhalten, wobei diese Verriegelungen aus koaxialen drehbaren Ringen (15, 16, 17) bestehen, die an ihrer Stirnseite eine Kerbe aufweisen, die gegenüber der Haltevorrichtung sein muß, damit die Haltevorrichtung von der versenkten Lage in die Arbeitslage und umgekehrt bewegt werden kann, wobei außerdem diese Ringe Aussparungen besitzen, die mindestens eine Betätigungsnocke (26, 31) durchlassen, die von Hand betätigt werden kann, wobei die Betätigungsnocke die Ringe in die Stellung für die Lösung der Haltevorrichtung gebracht werden können, wobei die Aussparungen verschiedene Abmessungen haben, so daß je nach der dem Betätigungsnocken verliehenen Bewegung eine andere Anzahl von Ringen dann betätigt wird.

2. Schloß gemäß Anspruch 1, dadurch gekennzeichnet, daß der Drehteil (33) für die Betätigung von dem Riegel (35, 36) durch den Schlüssel von einem Schloßzylinder betätigbar ist.

3. Schloß gemäß Anspruch 1, dadurch gekennzeichnet, daß der Drehteil (33) von dem Riegel (35, 36) mit einem Knopf betätigbar ist.

4. Schloß gemäß Anspruch 1, dadurch gekennzeichnet, daß jede Verriegelung (15, 16, 17) der Auswirkung einer Bremse unterworfen ist, die aus einem Rohrstück (18, 19, 20) besteht, das der Auswirkung einer Feder ausgesetzt ist, die dazu neigt, den Verriegelungsring gegen eine Stützfläche anzulegen.

5. Schloß gemäß Anspruch 4, dadurch gekennzeichnet, daß die Berührungsfläche zwischen einem drehbaren Verriegelungsring (15, 16,17) und seiner Bremse (18, 19, 20) kegelförmig ist, wodurch die Verriegelungsringe von selbst eine Mittelstellung einnehmen.

6. Schloß gemäß Anspruch 5, dadurch gekennzeichnet, daß der innere Verriegelungsring (15) mit einem Wahlknopf (4) verbunden ist und auf beiden Seiten von der Kerbe Ebenen besitzt, die einen Nocken bilden.

7. Schloß gemäß Anspruch 6, dadurch gekennzeichnet, daß die Kerbe der Verriegelungsringe (15, 16, 17) mit Einschnitten (23, 24, 25) verbunden sind, die eine veränderliche Winkelöffnung haben, wobei der Ring mit dem größten Einschnitt derart angeordnet wird, daß die zugehörige Stirnseite mit der Kerbe gegenüber einer Ebene zurückgesetzt ist, die durch die Stirnseiten der anderen Verriegelungsringe verläuft.

8. Schloß gemäß Anspruch 2 oder 3, dadurch gekennzeichnet, daß es mindestens zwei Sätze von Verriegelungsringen besitzt, wobei jeder Satz jeweils unmittelbar und/oder über mindestens einen Betätigungsnocken mit einem Wahlknopf (4, 27), der koaxial dem Schloßzylinder (39) ist, koppelbar ist.

9. Schloß gemäß Anspruch 1, dadurch gekennzeichnet, daß es zwei Riegel (35, 36) besitzt, die gegeneinander gleiten und über Schlitze (41, 42, 43, 44) mit am Zylinder feststehenden Zapfen zusammenarbeiten.

10. Schloß gemäß Anspruch 8, dadurch gekennzeichnet, daß es mindestens eine Sperreinrichtung (32, 14) aufweist, die mit einem Wahlknopf (27, 4) verbunden ist und mit einer Verzahnung (12) auf einer zylindrischen Fläche von dem Schloßzylinder und/oder von dem Innenknopf (27) zusammenarbeitet, wobei diese Sperreinrichtung ausgeführt ist, um die Stabilität der Winkelstellungen von dem Knopf (27) sicherzustellen.

11. Schloß gemäß Anspruch 1, dadurch gekennzeichnet, daß die besagten Ringe in mindestens zwei Sätzen von je mindestens zwei Ringen (128, 129, 130, 131) eingeteilt sind, wobei die Ringe von einem Satz aufeinander eingeführt und die beiden Sätze hintereinander, auf beiden Seiten der Haltevorrichtung (124, 127) angeordnet sind, wobei die Kerbe in der Sitrnseite von jedem Ring gegenüber den Ringen von dem anderen Satz steht.

12. Schloß gemäß Anspruch 11, dadurch gekennzeichnet, daß der Betätigungsnocken (143, 147) von den Verriegelungsringen (128, 129, 130, 131) mit einem ringförmigen Betätigungsknopf (138) verbunden ist, der zu dem Drehteil für die Betätigung (114) koaxial ist.

13. Schloß gemäß Anspruch 12, dadurch gekennzeichnet, daß die Innenfläche von dem Betätigungsknopf (138) von den Verriegelungsringen einer Kurvenscheibe (142) bildet, die auf die Haltevorrichtung von dem Drehteil wirkt, um die Haltevorrichtung in der Arbeitslage zu halten oder loszulösen, damit sie in die versenkte Lage kommt, wobei es so eingerichtet ist, daß die Haltevorrichtung nur für eine vorbestimmte Folge von Winkelstellungen von dem Schaltknopf losgelöst werden kann.

14. Schloß gemäß Anspruch 11, dadurch gekennzeichnet, daß die Stirnseite der Verriegelungsringe aus einem Satz gegenüber den Ringen von dem anderen Satz kegelstumpfförmig ist, wobei die kegelstumpfförmigen Flächen der Ringe von ein und demselben Satz in etwa auf einem gleichen Kegelmantel sind, wobei die Haltevorrichtung die Form einer Platte mit zwei zusammenlaufenden Rändern (133) hat, wobei ihre Neigung derart ist, daß sie einer Mantellinie der Kegelflächen der beiden Ringsätze parallel sind.

15. Schloß gemäß Anspruch 11, dadurch gekennzeichnet, daß es mehr als zwei Sätze von Verriegelungsringen und mehr als eine Haltevorrichtung besitzt, wobei jede Haltevorrichtung zwischen zwei Sätzen von Verriegelungen angeordnet ist.

16. Schloß gemäß Ansprüche 12 und 15, dadurch gekennzeichnet, daß es ebenso viele Betätigungsnocken wie Ringsätze besitzt, wobei diese Betätigungsnocken von einem einzigen Betätigungsknopf getragen sind.
